# EUROPÄISCHE PATENTANMELDUNG

(11) **EP 0 103 127 A1**
(43) Veröffentlichungstag der Anmeldung: **21.03.1984**
(21) Anmeldenummer: 83107407.5
(22) Anmeldetag: 27.07.1983
(51) Int. Cl.: H03K 17/08, H02H 9/04

(54) **Von Elektronikkreisen gesteuertes Relais**

(30) Priorität: 04.08.1982 DE 3229157
(71) Anmelder: SIEMENS AKTIENGESELLSCHAFT, 80333 München (DE)
(72) Erfinder: Kölpin, Thomas, Dr., D-8450 Amberg (DE)

(57) **Zusammenfassung**

Die Erfindung bezieht sich auf von Elektronikkreisen gesteuerte Relais (1) mit einem Abschaltüberspannungsschutz und einer parallel zur Relaisspule liegenden Reihenschaltung aus Widerstand (4) und Leuchtdiode (5), wobei der Abschaltüberspannungsschutz entweder aus einer der Leuchtdiode (5) antiparallel geschalteten Diode (6) oder einer Gleichrichterbrückenschaltung (8), in deren Brückendiagonale die Leuchtdiode (5) eingeschaltet ist, besteht.

## Beschreibung

Die Erfindung bezieht sich auf ein von Elektronikkreisen gesteuertes Relais mit einem Abschaltüberspannungsschutz und einer parallel zur Relaisspule liegenden Reihenschaltung aus Widerstand und Leuchtdiode.

Bei einem bekannten Relais der obengenannten Art ist als Abschaltüberspannungsschutz parallel zur Relaisspule und der Reihenschaltung aus Widerstand und Leuchtdiode zusätzlich ein spannungsabhängiger Widerstand (Varistor) eingeschaltet, was einen relativ hohen Aufwand für diesen Schutz bedeutet. Der Erfindung liegt die Aufgabe zugrunde, ein Relais der obengenannten Art zu schaffen, bei dem der Abschaltüberspannungsschutz mit weniger aufwendigen Mitteln erreicht werden kann. Dies wird auf einfache Weise dadurch erreicht, daß der Abschaltüberspannungsschutz aus einer der Leuchtdiode zugeschalteten Diodenschaltung besteht. Eine einfache Ausführung der Diodenschaltung ergibt sich, wenn der Leuchtdiode eine Diode antiparallel geschaltet ist. Wird die Leuchtdiode in einer Brückendiagonale einer Gleichrichterbrückenschaltung eingeschaltet, so ergibt sich zusätzlich der Vorteil, daß die Relaisansteuerung polungsunabhängig ist.

Anhand der Zeichnung werden Ausführungsbeispiele gemäß der Erfindung beschrieben.

Es zeigen:
Fig. 1 die Schaltung mit zur Leuchtdiode antiparallel geschalteter Diode und
Fig. 2 die Leuchtdiode in einer Brückendiagonale an einer Gleichrichterbrückenschaltung eingeschaltet.

Bei der Ausführungsform nach Fig. 1 ist die Spule des Relais 1 einerseits mit den Anschlüssen 2, 3 und andererseits mit dem einen Ende des Widerstandes 4 am Anschluß 3 und andererseits mit den einen Enden der Leuchtdiode 5 und der Diode 6 am Anschluß 2 verbunden. Der Verbindungspunkt des anderen Endes des Widerstandes 4 mit den anderen Enden der Leuchtdiode 5 und der Diode 6 ist mit 7 bezeichnet. Anstelle der Diode 6 ist im Ausführungsbeispiel nach Fig. 2 ein Brückengleichrichter 8 angeordnet, dessen eine Diagonale vom Verbindungspunkt 7 mit dem Anschluß 2 gebildet wird; in der anderen Diagonale liegt die Leuchtdiode 5. Diese Schaltungsanordnung hat den Vorteil, daß zum Überspannungsschutz die dreifache Diodenspannung ausgenutzt werden kann,und darüber hinaus kann die Polarität der Steuerspannung beliebig gewählt werden, da die Leuchtdiode durch den Brückengleichrichter stets in Durchlaßrichtung mit Strom beaufschlagt wird. Die mit der erfindungsgemäßen Schaltungsanordnung erreichbaren Abschaltspannungen liegen in der gleichen Größenordnung wie die Abschaltüberspannungen, die mit einem Varistor erreicht werden können, jedoch liegen die hierzu aufgewendeten Kosten bei der Ausführungsform nach Fig. 1 etwa bei 20 % und bei der Ausführungsform nach Fig. 2 bei ca. 70 %.

## Patentansprüche

1. Von Elektronikkreisen gesteuertes Relais mit einem Abschaltüberspannungsschutz und einer parallel zur Relaisspule liegenden Reihenschaltung aus Widerstand und Leuchtdiode, dadurch gekennzeichnet , daß der Abschaltüberspannungsschutz aus einer der Leuchtdiode (5) zugeschalteten Diodenschaltung (6, 8) besteht.

2. Relais nach Anspruch 1, dadurch gekennzeichnet, daß der Leuchtdiode (5) eine Diode (6) antiparallel geschaltet ist.

3. Relais nach Anspruch 1, dadurch gekennzeichnet, daß die Leuchtdiode (5) in einer Brückendiagonale einer Gleichrichterbrückenschaltung (8) eingeschaltet ist.
